# EUROPÄISCHE PATENTSCHRIFT

(11) **EP 1 840 314 B1**
(45) Veröffentlichungstag und Bekanntmachung des Hinweises auf die Patenterteilung: **19.10.2016**
(21) Anmeldenummer: 07104323.6
(22) Anmeldetag: 16.03.2007
(51) Int. Cl.: E06B 3/263

(54) **Bauelement in Brandschutzausführung**
Fire resistant construction element
Composant coupe-feu

(30) Priorität: 21.03.2006 DE 202006004607 U
(43) Veröffentlichungstag der Anmeldung: 03.10.2007
(73) Patentinhaber: SCHÜCO International KG, 33609 Bielefeld (DE)
(72) Erfinder: Zielke, Klaus, 32791 Lage (DE)
(74) Vertreter: Dantz, Jan Henning

(56) Entgegenhaltungen:
- EP-A1- 1 296 015
- EP-A2- 0 927 809
- EP-A2- 1 327 739
- DE-T2- 69 529 594
- GB-A- 2 362 676

## Beschreibung

Die Erfindung betrifft ein Bauelement in Brandschutzausführung umfassend eine Rahmenkonstruktion mit Rahmenholmen, bei der die Rahmenholme aus einem Verbundprofil gefertigt sind, welches aus einer Innenschale, einer Außenschale und diese Schalen verbindende Isolierstege besteht, und bei dem die Innenschale und die Außenschale mit in Längsrichtung verlaufenden Systemnuten versehen sind.

Aus der EP 1327 739 ist ein Profil zur Herstellung der in Rede stehenden Rahmenkonstruktion bekannt, bei dem die Außen- und die Innenschale mit jeweils zwei sich gegenüberliegenden Schraubkanälen versehen sind, die an eine aus Winkelstegen gebildete Systemnut angrenzen. Die Schraubkanäle sind durchgehend, so dass mittels Schrauben Bauteile an der Innen- bzw. Außenschale befestigt werden können. Als Bauteile kommen beispielsweise Schlösser, Schließplatten und dergleichen in Frage. Bei dem vorbekannten Profil kann in die Außenschale ein Flächenelement eingesetzt werden. Um dieses zu sichern, können in das Profil Halter eingesetzt werden. Diese Halter werden in die Schraubkanäle eingeklemmt.

Nachteilig ist bei diesem Profil, dass der Aufwand für das Montieren von Bauteilen aufgrund der Verwendung von Schrauben relativ hoch ist. Darüber hinaus bieten die Schraubkanäle keine ausreichende Befestigung für Bauteile, die nur einfach in die Schraubkanäle eingesetzt werden. Dies gilt insbesondere im Brandfall, da die Verbindung ausschließlich als kraftschlüssig angesehen werden kann. Bei einem Brandfall entstehen relativ hohe Temperaturen, so dass diese kraftschlüssige Verbindung aufgelöst wird. Üblicherweise bestehen die Außen- und die Innenschale aus Aluminium, welches im Brandfalle nicht nur teigig wird, sondern sogar ganz abschmelzen kann. Selbst wenn in den Schraubkanälen Rillen vorgesehen sind, die nach Art von Gewindegängen gestaltet sind, kann trotzdem nur von einer kraftschlüssigen Verbindung gesprochen werden, da sie für einen Formschluss nicht ausgelegt sind.

Die DE 695 29 594 T2 offenbart eine Fassade, bei der Verankerungen in einem Profil eingehakt werden, um die Platten auch im Brandfall in Position zu halten. Hierfür ist ein die Platte überlappender Arm vorgesehen.

Die EP 1 327 739 offenbart ein Gebäudeelement mit Rahmenprofilen, in denen Glaselemente gehalten sind. Um die Glaselemente auch im Brandfall zu sichern, sind Befestigungselemente vorgesehen, die einen Rand der Glaselemente umgreifen. Die Befestigungselemente werden rastend in einer Schraubnut eines Rahmenprofils fixiert.

Der Erfindung liegt die Aufgabe zugrunde, ein Verbundprofil einer Rahmenkonstruktion der eingangs näher beschriebenen Art so zu gestalten, dass Funktionsteile, beispielsweise Halter zur Fixierung eines Flächenelementes, ohne Verwendung von Schrauben in die Rahmenkonstruktion eingesetzt werden, wobei sichergestellt ist, dass im Brandfalle die in die Rahmenkonstruktion eingesetzten Flächenelemente möglichst lange in den Rahmenfeldern verbleiben.

Die gestellte Aufgabe wird durch ein Bauelement mit den Merkmalen des Anspruches 1 gelöst.

Da nunmehr die Funktionsteile, beispielsweise Halter zur Fixierung der Flächenelemente in die Rastnuten formschlüssig festgelegt sind, werden die Funktionsteile über einen relativ langen Zeitraum in der Rahmenkonstruktion verbleiben, da sinngemäß eine großflächige Berührung zwischen den die Rastnuten bildenden Flächen und den Funktionsteilen gegeben ist. Bevor die in die Rastnuten eingebrachten Bauteile funktionsunfähig werden, ist eine enorme Verformung insbesondere der Innenschale notwendig, im Gegensatz zu den relativ geringen Berührungsflächen zwischen Schrauben und Schraubkanälen.

Für die Gestaltung der Rahmenkonstruktion ist es vorteilhaft, wenn die Rastnuten in den inneren, einander zugewandten Bereichen der Außen- und der Innenschale des Verbundprofiles vorgesehen sind. Dadurch werden sie außerdem in einem geringstmöglichen Abstand zu den eingesetzten Flächenelementen angeordnet.

Es ist ferner vorgesehen, dass die Systemnuten und die Rastnuten angrenzend angeordnet sind, und durch einen gemeinsamen Trennsteg voneinander getrennt sind. In weiterer Ausgestaltung ist noch vorgesehen, dass die Tiefe jeder Rastnut geringer ist als die Tiefe der angrenzenden Systemnut. Dadurch kann die gleiche Verbundprofilgröße in der Ebene des Flächenelementes beibehalten werden bzw. sie muss nicht vergrößert werden..

Damit die äußeren Abmessungen senkrecht zur Ebene des Flächenelementes der Außen- und der Innenschale des Verbundprofils der erfindungsgemäßen Rahmenkonstruktion gegenüber den bekannten Ausführungen nicht vergrößert werden müssen, ist vorgesehen, dass die Breite jeder Rastnut geringer ist als die Breite der angrenzenden Systemnut. In die Systemnuten werden beispielsweise Halteleisten eingesetzt, die im normalen Betrieb beispielsweise die auftretenden Windkräfte abfangen müssen. Dies ist durch die relativ große Breite der Systemnut gegeben. An den Flächenelementen liegen Dichtungen an, die von den Halteleisten getragen werden. Im Brandfall zerschmelzen diese Dichtungen in relativ kurzer Zeit. Die Sicherung der Flächenelemente erfolgt dann durch Halter, die in die Rastnuten eingesetzt werden. Da man davon ausgehen kann, dass im Brandfall die Belastung beispielsweise durch Windkräfte gering ist, reicht eine relativ geringe Breite für jede Rastnut aus, damit durch die Halter die Flächenelemente fixiert werden.

Damit die Funktionsteile ohne Verwendung von Schrauben in den Rastnuten formschlüssig festgelegt werden können, ist vorgesehen, dass jede Rastnut wenigstens eine Hinterschneidung aufweist, und dass diese Hinterschneidung durch mindestens einen in die Nut hineinragenden Steg gebildet ist. Dieser Steg ist so angeordnet, dass die Funktionsteile durch eine Drehbewegung in die Rastnut eingesetzt werden können, und dass in den Endlagen diese Funktionsteile formschlüssig gehalten werden. Zweckmäßigerweise ist dann der die Hinterschneidung bildende Steg jeder Rastnut im Bereich der offenen Seite jeder Rastnut angeordnet. Dabei verläuft jeder Steg parallel und im Abstand zum Grund der Rastnut. Es ist ferner vorgesehen, dass die die Hinterschneidungen bildenden Stege der Rastnuten der Außen- und der Innenschale an einander zugewandt liegenden Stegen der jeweiligen Schale angeordnet sind oder anders ausgedrückt, die Stege der Innenschale sind auf deren Innenfläche und die Stege der Außenschale sind auf die Außenfläche gerichtet. Dadurch wird außerdem eine symmetrische Anordnung der Stege bzw. der Rastnuten erreicht.

Die in die Rahmenkonstruktion eingesetzten Flächenelemente werden in einfachster Weise durch die Halter gesichert, wenn dieser aus mindestens einem Winkelelement besteht, wobei ein Winkelelement gegenüber dem anderen Winkelement verstellbar ist. Die abgewinkelten Schenkel der Winkelelemente stehen dann parallel und im Abstand zueinander, so dass der zugeordnete Randbereich jedes Flächenelementes umgriffen ist. Damit der Halter ohne Verbindungselemente in dem Profil festgesetzt werden kann, ist vorgesehen, dass das dem Profil zugeordnete Winkelelement mit Rastzapfen versehen ist, die in die Rastnuten form- und/oder kraftschlüssig eingreifen. Besonders vorteilhaft ist durch die Raststege, dass zum Festsetzen auch keine Werkzeuge erforderlich sind. Das verstellbare Winkelelement kann gegenüber dem durch die Raststege festgesetzten Element, beispielsweise durch eine Arretierschraube, gesichert sein.

In einer ersten Ausführung besteht jeder Halter aus einem ersten und ggf. einem zweiten Winkelelement, so dass zwei quer zu der aus den Rahmen gebildeten Ebene stehenden Schenkel jedes Halters das Flächenelement umgreifen. Sofern der Halter aus zwei Winkelelementen besteht, ist vorgesehen, dass der dem Rahmenholm zugeordnete Schenkel eine Führung für das gegenüber dem ersten Winkelelement verstellbare zweite Winkelelement bildet. Bei der zuvor genannten Ausführung wird eine besonders einfache Lösung erreicht, wenn die Raststege des ersten Winkelelementes formschlüssig in der jeweiligen Rastnut festgelegt sind. Ferner ist bei einer Ausführung bei der der Halter aus zwei Winkelelementen besteht vorgesehen, dass das zweite Winkelelement innerhalb des Verstellbereiches stufenlos gegenüber dem ersten Winkelelement verstellbar und in jeder Stellung arretierbar ist. Damit in der Betriebsstellung die Verstellung verhindert ist, ist vorgesehen, dass das gegenüber dem die Raststege aufweisende Winkelelement verstellbare Winkelelement durch eine Arretierschraube gesichert ist.

Alternativ zu dieser Lösung ist es jedoch auch möglich, dass das erste Winkelelement mit einer durch Einschnitte gebildeten Federzunge ausgestattet ist, und dass in dem zweiten Winkelelement lagegerecht ein Langloch eingearbeitet ist, dessen seitliche Ränder gezahnt sind.

In vorteilhafter Weise ist vorgesehen, dass der dem Rahmenholm zugewandte Schenkel des ersten Winkelementes mit seinem mittleren Bereich an dem Rahmenholm anliegt, und dass zur Bildung der Führung des zweiten Winkelelementes die seitlichen Bereiche gekröpft sind, so dass die äußeren Ränder des gekröpften Randbereiches im Abstand zum Rahmenholm stehen. Durch diese Ausführung kann auf Distanzstücke zwischen dem ersten Winkelelement und dem Rahmenholm verzichtet werden, wodurch die Montage nur erschwert würde. Zur Führung des zweiten Winkelelementes ist vorgesehen, dass dieses seitliche Führungstaschen aufweist, die die äußeren Ränder des gekröpften Bereiches des ersten Winkelelementes umgreifen. Dadurch entsteht außerdem noch eine formschlüssige Verbindung zwischen den beiden Winkelelementen. Dabei ist es ausreichend, wenn die Führungstaschen des zweiten Winkelelementes sich über den dem Flächenelement abgewandten Endbereich erstrecken. Dadurch wird auch eine materialsparende Ausführung erreicht. Gleiches gilt, wenn der seitlich gekröpfte des dem Rahmenholm zugeordneten Schenkels des ersten Winkelelementes sich über einen Endbereich erstreckt, der dem des Flächenelementes abgewandt liegt. Dieser gekröpfte Bereich erstreckt sich etwa über die halbe Länge des dem Rahmenholm zugewandten Schenkels.

In einer bevorzugten Ausführung ist vorgesehen, dass das erste Winkelelement form- und/oder kraftschlüssig in wenigstens einer Längsnut des Rahmenholmes festgelegt ist. Dazu ist dieses Winkelelement an der dem Rahmenholm zugeordneten Seite mit vier ein rechtwinkliges Viereck beschreibenden Raststegen ausgestattet, die in Richtung der Rastnuten des Rahmenholmes fluchtend sowie abstandsgleich zueinander angeordnet sind. Der Abstand dieser Raststege ist an den Abstand von zwei Rastnuten angepasst. Die Raststege sind so angeordnet, dass durch die Verbindungen der einzelnen Raststege untereinander ein Viereck gebildet wird. In besonders vorteilhafter Weise sind die Raststege so angeordnet, dass zwei sich diagonal gegenüberliegende Stege geradlinig ausgebildet sind, und dass die beiden anderen sich diagonal gegenüberliegenden Raststege als Kröpfstege oder Winkelstege ausgebildet sind. Durch diese Anordnung und Gestaltung der Raststege wird erreicht, dass zunächst das erste Winkelelement gegenüber dem Rahmenholm in eine Schräglage gebracht wird und dass alle Raststege in die Rastnuten des Rahmenholmes eintauchen, dass anschließend das Winkelelement gedreht wird, so dass deren Längskanten rechtwinklig zu den Rastnuten stehen. Die äußeren Endbereiche der Kröpfstege oder Winkelstege liegen dann unterhalb der die Hinterschneidungen bildenden Stege, so dass das Winkelelement in dieser Stellung fixiert ist. Anschließend wird dann das zweite Winkelelement lagegerecht zum ersten entsprechend der Dicke des Flächenelementes montiert, so dass nach Anbringung aller Halter dieses exakt fixiert ist. Da die Rastnuten in ihren Querschnitten spiegelbildlich zueinander angeordnet sind, ist vorgesehen, dass die abgewinkelten oder gekröpften Endbereiche der Winkel- oder der Kröpfstege aufeinander zu gerichtet sind.

In einer weiteren Ausführungsform ist vorgesehen, dass der Halter aus einem einstückigen Winkelelement besteht, das in dem dem Rahmenholm zugewandten Schenkel zwei quer zu den Längskanten, in den Rastnuten form- und/oder kraftschlüssig einsetzbare Raststege vorgesehen sind. Die Raststege sind dann wiederum so gestaltet, dass zunächst das Winkelelement mit seinen Längskanten schräg zu den Rastnuten steht, wobei die Raststege in die Rastnuten eingreifen. Durch Drehung in eine Lage, in der die Längskanten des Winkelelementes rechtwinklig zu den Rastnuten stehen, wird dann der Formschluss erreicht.

Dazu ist in einer bevorzugten Ausführung vorgesehen, dass die Raststege durch Verformung von durch Einschnitte gebildete Laschen in dem dem Rahmenprofil zugeordneten Schenkel des Winkelelementes gebildet sind, und dass diese Raststege gegensinnig und bogenförmig gedrillt sind. Damit die Raststege form- und/oder kraftschlüssig in die Rastnuten einsetzbar sind, ist vorgesehen, dass die freien Kanten der Raststege parallel und im Abstand zueinander, jedoch schräg zu den Längskanten des dem Rahmenprofil zugeordneten Schenkels des Winkelelements verlaufen. Dadurch wird auch die Verspannung des Winkelelementes erreicht.

Das Winkelelement ist in einem Endbereich mit abgewinkelten Stegen versehen, die im Abstand zur Außenfläche des Flächenelementes stehen. Damit das Flächenelement auch von innen her gesichert ist, ist zwischen den Raststegen des Winkelelementes ein weiterer U-förmiger Einschnitt vorgesehen, der längs einer quer zu den Längskanten des Winkelelementes verlaufenden Biegelinie zur Bildung eines inneren Schenkels aufrichtbar ist. Bei dieser Ausführung ist besonders vorteilhaft, dass durch ein einziges Winkelelement das Flächenelement beidseitig umgriffen ist. Das Aufrichten des durch die Einschnitte gebildeten Schenkels erfolgt während der Montage der Rahmenkonstruktion.

In einer bevorzugten Ausführung ist vorgesehen, dass die Außen- und die Innenschale aus Hohlprofilen aus Aluminium und die in die Rastnuten eingesetzten Funktionsteile aus Stahl bestehen. Es ist ferner vorgesehen, dass die Außen- und die Innenschale jeweils zwei durch einen Profilsteg getrennte Hohlkammern aufweisen. Es ist ferner noch vorgesehen, dass die Außenschale und die Innenschale mit jeweils zwei sich gegenüberliegenden Rastnuten versehen sind.

Anhand der beiliegenden Zeichnungen wird die Erfindung noch näher erläutert.

Es zeigen:
- Figur 1: einen Rahmenholm der erfindungsgemäßen Rahmenkonstruktion mit einem eingesetzten Flächenelement,
- Figur 2: das Verbundprofil aus dem die Rahmenholme für die Rahmenkonstruktion gefertigt,
- Figur 3a: das dem Rahmenprofil zugewandte erste Winkelelement in einer Ansicht,
- Figur 3b: das Winkelelement gemäß der Figur 3a in einer isometrischen Darstellung,
- Figur 3c: das Winkelelement gemäß den Figuren 3a und 3b mit Blick auf die dem Rahmenprofil zugewandte Fläche,
- Figur 3d: das in zwei Rastnuten des Rahmenholmes eingesetzte erste Winkelelement in einer Draufsicht,
- Figur 3e: das in die Rastnuten einzusetzende erste Winkelelement in einer Anfangsstellung und
- Figur 4: ein Winkelelement in einer weiteren Ausführungsform, welches einstückig ausgebildet und zum Umgreifen eines Flächenelementes ausgelegt ist.

Die Figur 1 zeigt ein Brandschutzelement in Schnittdarstellung aus dem die erfindungsgemäße Rahmenkonstruktion hergestellt wird. Der Rahmen besteht aus einem Verbundprofil 2, welches eine Außenschale 3 und eine Innenschale 4 aufweist, die über Isolierstege 5 miteinander form- und kraftschlüssig verbunden sind. Die Außenschale 3 und die Innenschale 4 sind aus Aluminiumhohlprofilabschnitten gefertigt, während die Isolierstege 5 aus einem geeigneten Kunststoff bestehen. Wie die Figuren zeigen, ist die Außenschale 3 und die Innenschale 4 als Zweikammerhohlprofil ausgebildet. Die Hohlkammern sind durch die Bezugszeichen 17, 18 gekennzeichnet. Die Außenschale 3 und die Innenschale 4 sind mit jeweils zwei einander gegenüberliegenden Systemnuten 10 ausgestattet. Gemäß der Figur 1 werden in die beiden Systemnuten 10 der Innenschale 4 Glashalteleisten 6 eingeklippst, um Flächenelemente 7 zu fixieren. An der Glashalteleiste 6 und am gegenüberliegenden Steg der Außenschale 2 sind Dichtungen 8, 9 gehaltert, die das Flächenelement 7 kontaktieren.

Erfindungsgemäß sind bei dem Verbundprofil 2 in der Außenschale 3 und in der Innenschale 4 jeweils zwei einander gegenüberliegende Rastnuten 12 vorgesehen, die Hinterschneidungen aufweisen, die durch Stege 13 gebildet sind. Diese Stege liegen dem Grund 15 jeder Rastnut 12 abgewandt, d.h. sie sind der offenen Seite jeder Rastnut 12 zugeordnet. Wie die Figuren zeigen, sind die Raststege 13 der Innenschale 4 in die entgegengesetzte Richtung wie die Stege 13 der Außenschale 3 gerichtet. Im dargestellten Ausführungsbeispiel zeigen die Stege 13 der Außenschale 3 zur Außenfläche, während die Stege 13 der Innenschale zur Innenfläche zeigen. Insgesamt gesehen ist diese Anordnung symmetrisch.

Wie die Figur 1 zeigt, werden Halter 14 durch die Rastnuten 12 festgesetzt. Dazu ist jeder Halter 14 an der den Rastnuten 12 zugewandten Seite mit Raststegen 23, 24 ausgestattet, die so gestaltet sind, dass die Halter 14 in der Endstellung form- und/oder kraftschlüssig gehalten sind.

Jeder Halter 14 besteht im dargestellten Ausführungsbeispiel aus zwei Winkelelementen 21, deren abgewinkelte Stege das Flächenelement 7 umgreifen. Das den Rastnuten 12 abgewandt liegende Winkelelement ist gegenüber dem Winkelelement 21 verstellbar, damit für unterschiedliche dicke Flächenelemente 7 gleiche Halter 14 verwendet werden können. Die Halter sollen bewirken, dass die Flächenelemente 7 auch beim Abschmelzen der Außenschale 3 bzw. der Innenschale 4 trotzdem noch gehalten werden. Um diese Haltefunktion zu gewährleisten, ist ein sicherer Sitz der Halter 14 in einer Schale 3 bzw. 4 für den Fall eines Brandes unbedingt erforderlich.

Die Figur 2 zeigt ein bevorzugtes Ausführungsbeispiel des Hohlprofils für die erfindungsgemäße Rahmenkonstruktion. Danach sind die Außenschale 3 und die Innenschale 4 durch Stege 19 in zwei Hohlkammern 17, 18 unterteilt. Außerdem geht aus dieser Figur hervor, dass die Anordnung der Systemnuten 10 und der Rastnuten 12 einschließlich der Stege 13 spiegelbildlich zueinander angeordnet sind. Ferner zeigt die Figur, dass jede Systemnut 10 durch einen Steg 11 von der unmittelbar daneben angeordneten Rastnut 12 getrennt ist. Außerdem zeigt die Figur deutlich, dass die Systemnuten 10 durch zwei Stege 31 hinterschnitten sind. Dadurch kann die Halteleiste 6 beide Stege hintergreifen, so dass sie auch bei einer hohen Belastung sicher verrastet ist.

Im Gegensatz zu der dargestellten Ausführung könnte jede Rastnut 12 auch durch zwei Stege hinterschnitten sein. Wenn jedoch eine minimale Tiefe des Profils angestrebt wird, sollte nur durch den Steg 13 die Hinterschneidung gebildet werden. Ferner zeigt die Figur, dass die Tiefen der Rastnuten 12 geringer sind als die der Systemnuten 10. Dadurch lassen sich in den Rastnuten 12 Profile mit relativ geringen Querschnitten festsetzen.

Durch die angesprochene symmetrische Ausbildung kann das Profil als systemfähig mit einem entsprechend weiten Einsatzbereich angesehen werden.

Die Figuren 3a - 3c zeigen einen Halter 14, der aus zwei Winkelelementen besteht, wobei aus Gründen der vereinfachten Darstellung nur das an dem Rahmenholm festlegbare erste Winkelelement 21 dargestellt ist. Es enthält an einem Ende einen abgewinkelten Steg, der das Flächenelement 7 außenseitig umgreift. Der gegenüberliegende Bereich ist an den Längskanten mit Kröpfungen 32 versehen, so dass dieser Bereich im Abstand zur zugehörigen Fläche des Rahmenholmes steht. Das nicht dargestellte zweite Winkelelement ist mit entsprechend gestalteten Führungstaschen versehen, so dass das erste Winkelelement ein Führungselement bildet. Der dem Rahmenholm zugeordnete Schenkel ist mit vier Raststegen 23, 24 versehen, wobei die sich diagonal gegenüberliegenden Raststege 23 geradlinig und die sich ebenfalls diagonal gegenüberliegenden Raststege 24 als Winkelstege ausgebildet sind. Die Gestaltung der Raststege 23, 24 ist besonderes aus der Figur 3c erkennbar. Um die Wärmeleitung des Winkelelementes zu verbessern, also zu minimieren, sind Aussparungen 34 und eine Bohrung 33 zur Querschnittsverringerung vorgesehen. Die das Flächenelement 7 umgreifenden Laschen sind durch die Bezugszeichen 35 gekennzeichnet.

Die Figuren 3d und 3e zeigen das Einbringen des ersten Winkelelementes 21 in die Rastnuten 12. Danach wird zunächst das Winkelelement 21 in eine solche Stellung zu den Rastnuten 12 gebracht, dass die Längskanten des Winkelelementes 21 schräg zu den Rastnuten 12 stehen. Die Raststege 23, 24 liegen dann innerhalb der Rastnuten 12. Durch eine Drehung entgegen dem Uhrzeigersinn greifen die abgewinkelten Endbereiche der Raststege 24 unter die Stege 13, so dass das Winkelelement 21 kraft- und/oder formschlüssig gehalten ist.

Die Figur 4 zeigt ein einstückiges Winkelelement 36, welches zum Umgreifen der beiden Seiten des Flächenelementes 7 ausgelegt ist. Zur Bildung der Lasche 35 ist ein Endbereich wiederum abgewinkelt. Das Winkelelement 36 ist an der dem Rahmenholm zugewandten Seite mit zwei parallel und im Abstand zueinander verlaufenden Raststegen 37, 38 versehen, die durch U-förmige Einschnitte des dem Rahmenholm zugewandten Schenkels gebildet sind. Dazu sind sie bogenförmig verformt, jedoch gegensinnig verdrillt, so dass die äußeren freien Kanten der Raststege 37, 38 zwar parallel und im Abstand zueinander verlaufen, dass sie jedoch schräg zu den Längskanten des Winkelelementes 36 stehen. Das Winkelelement 36 kann deshalb zunächst entsprechend der Figur 3e in eine Schräglage zu den Rastnuten 12 gebracht werden, wobei die Raststege 37, 38 darin eintauchen. Durch eine entsprechende Drehung wird dann das Winkelelement 36 kraft- und/oder formschlüssig festgelegt. Der äußere abgewinkelte Endbereich (Laschen 35) ist dann der Außenfläche des Flächenelementes 7 zugeordnet. Damit das Flächenelement 7 auch innen gehalten wird, ist das Winkelelement 36 mit einem U-förmigen Einschnitt 39 versehen, aus dem eine Lasche 41 längs einer Biegelinie 40 aufgerichtet werden kann, so dass die von dem U-förmigen Einschnitt 39 gebildete Lasche 41 das Flächenelement 7 von innen her sichert. Das Aufrichten der Lasche 41 erfolgt nach dem Einsetzen des Flächenelementes 7 in das Bauelement 1.

Die Erfindung ist nicht auf das dargestellte Ausführungsbeispiel beschränkt. Wesentlich ist, dass neben den in Längsrichtung verlaufenden Systemnuten 10 noch direkt neben diesen Nuten 10 Rastnuten 12 angeordnet sind, um weitere Funktionsteile einer Rahmenkonstruktion form- und/oder kraftschlüssig aufzunehmen. Bedeutungsvoll ist, dass zur Festlegung dieser Funktionsteile keine Schrauben oder ähnliche Verbindungselemente verwendet werden müssen.

## Patentansprüche

1. Bauelement in Brandschutzausführung umfassend eine Rahmenkonstruktion mit Rahmenholmen, bei der die Rahmenholme aus einem Verbundprofil (2) gefertigt sind, welches aus einer Innenschale (4) und einer Außenschale (3) und diese Schalen verbindende Isolierstege (5) besteht, und bei dem die Innenschale (4) und die Außenschale (3) mit in Längsrichtung verlaufenden Systemnuten (10) versehen sind, und die Innen- und die Außenschale (4, 3) des Verbundprofiles (2) mit parallel und im Abstand zu den Systemnuten (10) verlaufenden Rastnuten (12) versehen sind, in die Funktionsteile (14) der Rahmenkonstruktion kraft- und/oder formschlüssig festlegbar sind, **dadurch gekennzeichnet, dass** jede Rastnut (12) eine Hinterschneidung aufweist, und dass jede Hinterschneidung durch mindestens einen in die Rastnut (12) hineinragenden Steg (13) gebildet ist und ein Halter (14) zur Sicherung eines Flächenelementes (7) aus mindestens einem Winkelelement (21, 22) besteht, wobei das dem Rahmenprofil zugewandte Winkelelement (21) mit Raststegen (23, 24) versehen ist, die formschlüssig in die Rastnuten (12) einsetzbar sind.

2. Bauelement nach Anspruch 1, **dadurch gekennzeichnet, dass** die Rastnuten (12) in den inneren, einander zugewandten Bereichen der Außen- und der Innenschale (3, 4) des Verbundprofiles (2) vorgesehen sind.

3. Bauelement nach Anspruch 1 oder 2, **dadurch gekennzeichnet, dass** die Systemnuten (10) und die Rastnuten (12) angrenzend angeordnet sind und durch einen gemeinsamen Trennsteg (11) voneinander getrennt sind.

4. Bauelement nach einem oder mehreren der vorstehenden Ansprüche 1 - 3, **dadurch gekennzeichnet, dass** die Tiefe jeder Rastnut (12) geringer ist als die Tiefe der angrenzenden Systemnut (10).

5. Bauelement nach einem oder mehreren der vorstehenden Ansprüche 1 - 4, **dadurch gekennzeichnet, dass** die Breite jeder Rastnut (12) geringer ist als die Breite der angrenzenden Systemnut (10).

6. Bauelement nach einem der Ansprüche 1 bis 5, **dadurch gekennzeichnet, dass** der Steg (13) jeder Rastnut (12) im Bereich der offenen Seite jeder Rastnut (12) angeordnet ist.

7. Bauelement nach einem der Ansprüche 1 bis 6, **dadurch gekennzeichnet, dass** jeder die Hinterschneidung bildende Steg (13) parallel und im Abstand zum Grund der Rastnut (12) verläuft.

8. Bauelement nach einem oder mehreren der vorstehenden Ansprüche 1 - 7, **dadurch gekennzeichnet, dass** die die Hinterschneidungen bildenden Stege (13) der Rastnuten (12) der Außen- und der Innenschale (3, 4) an einander zugewandt liegenden Stegen der jeweiligen Schale angeordnet sind.

9. Bauelement nach Anspruch 8, **dadurch gekennzeichnet, dass** der Steg (13) jeder Rastnut (12) der Außenschale (3) in Richtung zu deren Außenfläche und der Steg (13) jeder Rastnut (12) der Innenschale (4) in Richtung zu deren Innenfläche gerichtet ist.

10. Bauelement nach einem der Ansprüche 1 - 9, **dadurch gekennzeichnet, dass** jedes in die Rastnut (12) einsetzbare Funktionsteil als Halter (14) ausgebildet ist, und dass jeder Halter (14) aus einem ersten und ggf. einem zweiten Winkelelement (21) besteht, so dass zwei quer zu der aus den Rahmen gebildeten Ebene stehenden Schenkel jedes Halters (14) das Flächenelement (7) umgreifen.

11. Bauelement nach Anspruch 10, **dadurch gekennzeichnet, dass** der dem Rahmenholm zugeordnete Schenkel des Halters (14) eine Führung für das gegenüber dem ersten Winkelelement (21) verstellbare zweite Winkelelement bildet.

12. Bauelement nach einem der Ansprüche 1-11, **dadurch gekennzeichnet, dass** die Raststege (23, 24) des ersten Winkelelementes (21) formschlüssig in der jeweiligen Rastnut (12) festgelegt sind.

13. Bauelement, nach einem oder mehreren der vorstehenden Ansprüche 1 - 12, **dadurch gekennzeichnet, dass** der der Halter aus zwei Winkelelementen (21) besteht und das zweite Winkelelement innerhalb des Verstellbereiches stufenlos gegenüber dem ersten Winkelelement (21) verstellbar und in jeder Stellung arretierbar ist.

14. Bauelement nach Anspruch 13, **dadurch gekennzeichnet, dass** in dem dem Rahmenholm zugeordneten Schenkel des zweiten Winkelelementes eine Bohrung vorgesehen ist, in die eine Arretierschraube eingedreht ist.

15. Bauelement nach Anspruch 13 oder 14, **dadurch gekennzeichnet, dass** das erste Winkelelement mit einer durch Einschnitte gebildeten Federzunge ausgestattet ist, und dass in dem zweiten Winkelelement lagegerecht ein Langloch eingearbeitet ist, dessen seitliche Ränder gezahnt sind.

16. Bauelement nach einem oder mehreren der vorstehenden Ansprüche 1 - 15, **dadurch gekennzeichnet, dass** der dem Rahmenholm zugewandte Schenkel des ersten Winkelelementes (21) mit seinem mittleren Bereich an dem Rahmenholm anliegt, und dass zur Bildung der Führung für das zweite Winkelelement die seitlichen Bereiche (32) gekröpft sind, so dass deren äußere Ränder des gekröpften Randbereiches im Abstand zum Rahmenholm stehen.

17. Bauelement nach Anspruch 16, **dadurch gekennzeichnet, dass** das zweite Winkelelement seitliche Führungstaschen aufweist, die die äußeren Ränder der gekröpften Bereiche (32) des ersten Winkelelementes umgreifen.

18. Bauelement nach Anspruch 17, **dadurch gekennzeichnet, dass** sich die Führungstaschen über den dem Flächenelement (7) abgewandten Endbereich erstrecken.

19. Bauelement nach einem oder mehreren der vorstehenden Ansprüche 17 - 18, **dadurch gekennzeichnet, dass** jeder seitlich gekröpfte Randbereich (32) des dem Rahmenholm zugeordneten Schenkels des ersten Winkelelementes (21) sich über einen Endbereich erstreckt, der dem Flächenelement (7) abgewandt liegt.

20. Bauelement nach einem der vorstehenden Ansprüche 13 - 19, **dadurch gekennzeichnet, dass** das erste Winkelelement (21) an der dem Rahmenholm zugeordneten Seite mit vier ein rechtwinkliges Viereck beschreibenden Raststegen (23, 24) ausgestattet ist, die in den Rastnuten (12) des Rahmenholmes fluchtend sowie abstandsgleich zueinander angeordnet sind.

21. Bauelement nach Anspruch 20, **dadurch gekennzeichnet, dass** zwei sich diagonal gegenüberliegende Raststege (23) geradlinig ausgebildet sind, und dass die zwei anderen sich diagonal gegenüberliegenden Raststege (24) als Kröpf- oder Winkelstege ausgebildet sind.

22. Bauelement nach einem oder mehreren der vorstehenden Ansprüche 1 - 21, **dadurch gekennzeichnet, dass** der Halter (14) aus einem einstückigen Winkelelement (36) besteht, das in dem dem Rahmenholm zugewandten Schenkel zwei quer zu den Längskanten, in den Rastnuten (12) formschlüssig einsetzbare Raststege (37, 38) vorgesehen sind.

23. Bauelement nach Anspruch 22, **dadurch gekennzeichnet, dass** die Raststege (37, 38) durch Verformung von durch Einschnitte gebildete Laschen in dem dem Rahmenprofil zugewandten Schenkel des Winkelelementes (36) gebildet sind, und dass diese Raststege (37, 38) bogenförmig gestaltet und gegensinnig gedrillt sind.

24. Bauelement nach Anspruch 23, **dadurch gekennzeichnet, dass** die freien Kanten der Raststege (37, 38) parallel und im Abstand zueinander, jedoch schräg zu den Längskanten des dem Rahmenprofil zugeordneten Schenkels des Winkelelementes (36) verlaufen.

25. Bauelement nach einem oder mehreren der vorstehenden Ansprüche 22 - 24, **dadurch gekennzeichnet, dass** zwischen den Raststegen (37, 38) ein weiterer U-förmiger Einschnitt (39) vorgesehen ist, der längs einer quer zu den Längskanten des Winkelelementes (36) verlaufenden Biegelinie (40) zur Bildung einer inneren Lasche (41) aufrichtbar ist.

26. Bauelement nach einem oder mehreren der vorstehenden Ansprüche 1 - 25, **dadurch gekennzeichnet, dass** die die Rahmenkonstruktion bildenden Rahmenholme aus Hohlprofilen aus Aluminium und die in die Rastnuten (12) eingesetzten Funktionsteile aus Stahl bestehen.

27. Bauelement nach einem oder mehreren der vorstehenden Ansprüche 1 - 26, **dadurch gekennzeichnet, dass** die Außen- und die Innenschale jeweils zwei durch einen Profilsteg (19) getrennte Hohlkammern (17, 18) aufweisen.

## Claims

1. A fireproof component comprising a frame structure with frame bars in which the frame bars are made from a composite section (2) which consists of an inner shell (4) and an outer shell (3) and insulating bars (5) connecting these layers, and in which the inner shell (4) and the outer shell (3) are provided with system grooves (10) extending in the longitudinal direction, and the inner and outer shells (4, 3) of the composite section (2) have locking grooves (12) running parallel and at a distance from the system grooves (10), into which the functional parts (14) of the frame structure can be fixed in a friction-locked and/or interlocking manner, **characterised in that** each locking groove (12) has an undercut, and that each undercut is formed by at least one bar (13) protruding into the locking groove (12), and a holder (14) for securing a panel element (7) consists of at least one angled element (21, 22), wherein the angled element (21) facing the frame section has locking bars (23, 24) which can be inserted into the locking grooves (12) in an interlocking manner.

2. A component according to claim 1, **characterised in that** the locking grooves (12) are provided in the inner areas, facing one another, of the outer and inner shells (3, 4) of the composite section (2).

3. A component according to claim 1 or 2, **characterised in that** the system grooves (10) and the locking grooves (12) are arranged adjacent to each other and are separated from each other by a common separating bar (11).

4. A component according to one or more of the preceding claims 1 to 3, **characterised in that** the depth of each locking groove (12) is less than the depth of the adjacent system groove (10).

5. A component according to one or more of the preceding claims 1 to 4, **characterised in that** the width of each locking groove (12) is less than the width of the adjacent system groove (10).

6. A component according to any of claims 1 to 5, **characterised in that** the bar (13) of each locking groove (12) is arranged in the region of the open side of each locking groove (12).

7. A component according to any of claims 1 to 6, **characterised in that** each of the bars (13) forming the undercut runs parallel to and at a distance from the bottom of the locking groove (12).

8. A component according to one or more of the preceding claims 1 to 7, **characterised in that** the bars (13) forming the undercuts of the locking grooves (12) on the outer and inner shells (3, 4) are located on bars facing one another on the respective shells.

9. A component according to claim 8, **characterised in that** the bar (13) of each locking groove (12) of the outer shell (3) is oriented in the direction of its external face and the bar (13) of each locking groove (12) of the inner shell (4) is oriented in the direction of its internal face.

10. A component according to any of claims 1 to 9, **characterised in that** each functional part which can be inserted into the locking groove (12) is formed as a holder (14), and that each holder (14) consists of a first and, where applicable, a second angled element (21) so that two legs standing transverse to the level formed by the frame for each holder (14) engage around the panel element (7).

11. A component according to claim 10, **characterised in that** the leg of the holder (14) facing the frame bar forms a guide for the second angled element which can be adjusted in relation to the first angled element (21).

12. A component according to any of claims 1 to 11, **characterised in that** the locking bars (23, 24) of the first angled element (21) are fixed in the appropriate locking groove (12) through positive locking.

13. A component according to one or more of the preceding claims 1 to 12, **characterised in that** the holder consists of two angled elements (21) and the second angled element can be adjusted continuously in relation to the first angled element (21) within the adjustment range and can be locked in any position.

14. A component according to claim 13, **characterised in that** there is a bore in the leg of the second angled element associated with the frame bar, into which a locking screw is screwed.

15. A component according to claim 13 or 14, **characterised in that** the first angled element is equipped with a flexible tongue formed by incisions, and that a slot is incorporated, correctly positioned, in the second angled element, the lateral edges of which are toothed.

16. A component according to one or more of the preceding claims 1 to 15, **characterised in that** the leg of the first angled element (21) facing the frame bar lies with its central area on the frame bar, and that the side areas (32) are offset in order to form the guide for the second angled element so that the outer edges of the offset edge area are at a distance from the frame bar.

17. A component according to claim 16, **characterised in that** the second angled element has lateral guide pockets which engage around the outer edges of the offset areas (32) of the first angled element.

18. A component according to claim 17, **characterised in that** the guide pockets extend along the end region facing away from the panel element (7).

19. A component according to one or more of the preceding claims 17 to 18, **characterised in that** each laterally offset edge area (32) of the leg of the first angled element (21) assigned to the frame bar extends along an end area which faces away from the panel element (7).

20. A component according to any of the preceding claims 13 to 19, **characterised in that** the first angled element (21) is equipped with four locking bars (23, 24), which form a right-angled square, on the side assigned to the frame bar, which locking bars are arranged flush in the locking grooves (12) of the frame bar and in an equidistant manner from one another.

21. A component according to claim 20, **characterised in that** two locking bars (23) diagonally opposite from each other are designed straight, and that the other two locking bars (24) diagonally opposite each other are designed as offset or angled bars.

22. A component according to one or more of the preceding claims 1 to 21, **characterised in that** the holder (14) consists of an integral angled element (36) which comprises two locking bars (37, 38) in the leg facing the frame bar, which locking bars can be inserted with positive locking into the locking grooves (12) transverse to the longitudinal edges,.

23. A component according to claim 22, **characterised in that** the locking bars (37, 38) are formed through deformation of tabs formed by incisions in the leg of the angled element (36) facing the frame section, and that said locking bars (37, 38) are crescent-shaped and inversely twisted.

24. A component according to claim 23, **characterised in that** the free edges of the locking bars (37, 38) run parallel and at a distance from each other but diagonally to the longitudinal edges of the leg of the angled element (36) assigned to the frame section.

25. A component according to one or more of the preceding claims 22 to 24, **characterised in that** there is an additional U-shaped incision (39) provided between the locking bars (37, 38), which incision is erectable along a bend line (40) transverse to the longitudinal edges of the angled element (36) to form an inner tab (41).

26. A component according to one or more of the preceding claims 1 to 25, **characterised in that** the frame bars forming the frame structure are made from hollow aluminium sections and the functional parts inserted into the locking grooves (12) are made from steel.

27. A component according to one or more of the preceding claims 1 to 26, **characterised in that** the outer and inner shells each comprise two hollow chambers (17, 18) separated by a profile bar (19).

## Revendications

1. Élément de construction en réalisation coupe-feu comprenant une structure de cadre avec des longerons de cadre, dans laquelle les longerons de cadre sont fabriqués à partir d'un profilé composite (2) qui se compose d'une coque intérieure (4) et d'une coque extérieure (3) ainsi que de barrettes isolantes (5) reliant ces coques, et dans lequel la coque intérieure (4) et la coque extérieure (3) sont munies de rainures de système (10) orientées longitudinalement, et les coques intérieure et extérieure (4, 3) du profilé composite (2) sont munies de rainures d'enclenchement (12) passant parallèlement et à distance par rapport aux rainures de système (10), dans lesquelles des éléments fonctionnels (14) de la construction de cadre peuvent être fixés par friction et/ou engagement positif, **caractérisé en ce que** chaque rainure d'enclenchement (12) présente une contre-dépouille et **en ce que** chaque contre-dépouille est formée par au moins une barrette (13) dépassant dans la rainure d'enclenchement (12) et une fixation (14) destinée à retenir un élément de surface (7) se compose d'au moins un élément d'angle (21, 22), l'élément d'angle (21) tourné vers le profilé de cadre étant muni de barrettes d'enclenchement (23, 24) qui peuvent être insérées en engagement positif dans les rainures d'enclenchement (12).

2. Élément de construction selon la revendication 1, **caractérisé en ce que** les rainures d'enclenchement (12) sont prévues dans les zones intérieures, tournées l'une vers l'autre, des coques extérieure et intérieure (3, 4) du profilé composite (2).

3. Élément de construction selon la revendication 1 ou 2, **caractérisé en ce que** les rainures de système (10) et les rainures d'enclenchement (12) sont contiguës et séparées les unes des autres par une barrette de séparation (11) commune.

4. Élément de construction selon une ou plusieurs des revendications 1 à 3, **caractérisé en ce que** la profondeur de chaque rainure d'enclenchement (12) est plus petite que celle de la rainure de système (10) contiguë.

5. Élément de construction selon une ou plusieurs des revendications 1 à 4, **caractérisé en ce que** la largeur de chaque rainure d'enclenchement (12) est plus petite que celle de la rainure de système (10) contiguë.

6. Élément de construction selon l'une des revendications 1 à 5, **caractérisé en ce que** la barrette (13) de chaque rainure d'enclenchement (12) est disposée au niveau du côté ouvert de chaque rainure d'enclenchement (12).

7. Élément de construction selon l'une des revendications 1 à 6, **caractérisé en ce que** chaque barrette (13) formant la contre-dépouille passe parallèlement et à distance par rapport au fond de la rainure d'enclenchement (12).

8. Élément de construction selon une ou plusieurs des revendications 1 à 7, **caractérisé en ce que** les barrettes (13) formant les contre-dépouilles des rainures d'enclenchement (12) des coques extérieure et intérieure (3, 4) sont disposées sur des barrettes de la coque correspondante tournées les unes vers les autres.

9. Élément de construction selon la revendication 8, **caractérisé en ce que** la barrette (13) de chaque rainure d'enclenchement (12) de la coque extérieure (3) est orientée en direction de la surface extérieure de celle-ci et la barrette (13) de chaque rainure d'enclenchement (12) de la coque intérieure (4) en direction de la surface intérieure de celle-là.

10. Élément de construction selon l'une des revendications 1 à 9, **caractérisé en ce que** chaque élément fonctionnel pouvant être inséré dans la rainure d'enclenchement (12) est conformé comme une fixation (14) et **en ce que** chaque fixation (14) se compose d'un premier élément d'angle et éventuellement d'un deuxième (21), de sorte que deux bras de chaque fixation (14) perpendiculaires au plan formé par le cadre entourent l'élément de surface (7).

11. Élément de construction selon la revendication 10, **caractérisé en ce que** le bras de la fixation (14) associé au longeron de cadre forme un guide pour le deuxième élément d'angle ajustable par rapport au premier élément d'angle (21).

12. Élément de construction selon l'une des revendications 1-11, **caractérisé en ce que** les barrettes d'enclenchement (23, 24) du premier élément d'angle (21) sont fixées en correspondante de forme dans la rainure d'enclenchement (12) correspondante.

13. Élément de construction selon une ou plusieurs des revendications 1 à 12, **caractérisé en ce que** la fixation se compose de deux éléments d'angle (21) et le deuxième élément d'angle est ajustable de façon continue dans la plage d'ajustement par rapport au premier élément d'angle (21) et peut être bloqué dans toutes les positions.

14. Élément de construction selon la revendication 13, **caractérisé en ce qu'**il est prévu dans le bras du deuxième élément d'angle associé au longeron de cadre un perçage dans lequel une vis de blocage est serrée.

15. Élément de construction selon la revendication 13 ou 14, **caractérisé en ce que** le premier élément d'angle est muni d'une languette de ressort munie de découpes et **en ce qu'**est formé dans une position adéquate dans le deuxième élément d'angle un trou oblong dont les bords latéraux sont dentelés.

16. Élément de construction selon une ou plusieurs des revendications 1 à 15, **caractérisé en ce que** le bras du premier élément d'angle (21) tourné vers le longeron de cadre repose dans sa partie médiane sur le longeron de cadre, et **en ce qu'**afin de former le guide pour le deuxième élément d'angle, les parties latérales (32) sont coudées, de sorte que les bords extérieurs de la partie de bord coudée se trouvent à distance du longeron de cadre.

17. Élément de construction selon la revendication 16, **caractérisé en ce que** le deuxième élément d'angle présente des poches de guidage latérales qui entourent les bords extérieurs des parties coudées (32) du premier élément d'angle.

18. Élément de construction selon la revendication 17, **caractérisé en ce que** les poches de guidage s'étendent par-dessus la partie d'extrémité tournée à l'opposé de l'élément de surface (7).

19. Élément de construction selon une ou plusieurs des revendications 17 à 18, **caractérisé en ce que** chaque partie de bord (32) coudée latéralement du bras du premier élément d'angle (21) associé au longeron de cadre s'étend par-dessus une partie d'extrémité qui est tournée à l'opposé de l'élément de surface (7).

20. Élément de construction selon l'une des revendications 13 à 19, **caractérisé en ce que** le premier élément d'angle (21) est équipé, sur le côté associé au longeron de cadre, de quatre barrettes d'enclenchement (23, 24) formant un tétraèdre rectangle, qui sont disposées dans les rainures d'enclenchement (12) du longeron de cadre en affleurement et à égale distance les unes des autres.

21. Élément de construction selon la revendication 20, **caractérisé en ce que** deux barrettes d'enclenchement (23) se faisant face en diagonale sont de forme rectiligne et **en ce que** les deux autres barrettes d'enclenchement (24) se faisant face en diagonale sont conformées comme des barrettes coudées ou d'angle.

22. Élément de construction selon une ou plusieurs des revendications 1 à 21, **caractérisé en ce que** la fixation (14) se compose d'un élément d'angle d'une seule pièce (36), deux barrettes d'enclenchement (37, 38) pouvant être insérées en engagement positif dans les rainures d'enclenchement (12) perpendiculairement aux bords longitudinaux étant prévues dans le bras tourné vers le longeron de cadre.

23. Élément de construction selon la revendication 22, **caractérisé en ce que** les barrettes d'enclenchement (37, 38) sont formées par la déformation de pattes munies de découpes dans le bras de l'élément d'angle (36) tournés vers le profilé de cadre et **en ce que** ces barrettes d'enclenchement (37, 38) sont en forme d'arc de cercle et vrillées en sens contraire.

24. Élément de construction selon la revendication 23, **caractérisé en ce que** les bords libres des barrettes d'enclenchement (37, 38) sont parallèles et à distance les uns des autres mais obliques par rapport aux bords longitudinaux du bras de l'élément d'angle (36) orienté vers le profilé de cadre.

25. Élément de construction selon une ou plusieurs des revendications 22 à 24, **caractérisé en ce qu'**est prévue entre les barrettes d'enclenchement (37, 38) une autre découpe en forme de U (39) qui peut être alignée le long d'une ligne de pliage (40) perpendiculaire aux bords longitudinaux de l'élément d'angle (36) pour former une patte interne (41).

26. Élément de construction selon une ou plusieurs des revendications 1 à 25, **caractérisé en ce que** les longerons de cadre formant la construction de cadre se composent de profils creux en aluminium et les éléments fonctionnels insérés dans les rainures d'enclenchement (12) se composent d'acier.

27. Élément de construction selon une ou plusieurs des revendications 1 à 26, **caractérisé en ce que** les coques extérieure et intérieure présentent chacune deux chambres creuses (17, 18) séparées par une barrette du profilé (19).
